# EUROPÄISCHE PATENTSCHRIFT

(11) **EP 2 331 752 B1**
(45) Veröffentlichungstag und Bekanntmachung des Hinweises auf die Patenterteilung: **24.12.2014**
(21) Anmeldenummer: 09778500.0
(22) Anmeldetag: 12.09.2009
(51) Int. Cl.: E01C 5/06

(54) **ERDREICHABDECKUNG AUS FORMSTEINEN**
GROUND COVERING MADE FROM MOULDED BLOCKS
PAVAGE DE SOL CONSTITUÉ DE BLOCS MOULÉS

(30) Priorität: 24.09.2008 DE 102008048757
(43) Veröffentlichungstag der Anmeldung: 15.06.2011
(73) Patentinhaber: SF-Kooperation GmbH Beton-Konzepte, 28717 Bremen (DE)
(72) Erfinder: STEFFEN, Stephan, 28355 Bremen (DE)
(74) Vertreter: Ellberg, Nils
(86) Internationale Anmeldenummer: PCT/EP2009/006625
(87) Internationale Veröffentlichungsnummer: WO 2010/034418

(56) Entgegenhaltungen:
- EP-A- 0 999 308
- DE-A1- 4 410 981
- DE-A1- 4 431 171
- DE-U1- 29 824 681

## Beschreibung

Die Erfindung betrifft eine Erdreichabdeckung aus Formsteinen aus Beton, insbesondere aus Pflastersteinen oder aus Pflasterplatten, wobei die Formsteine eine rechteckige Grundrissgestalt aufweisen mit vier Ecken zwischen denen sich vier aufrechte Seitenflächen erstrecken, sowie eine Oberseite und eine Unterseite, und wobei die Formsteine nebeneinander in Reihen angeordnet sind und mehrere Reihen nebeneinander die Erdreichabdeckung bilden, und wobei die Formsteine derart angeordnet sind, dass aufrechte Fugen zwischen Seitenflächen jeweils benachbarter Formsteine ausgebildet sind, die mit einem Fugenfüllmaterial verfüllbar sind, und wobei die Formsteine ohne Versatz zueinander angeordnet sind unter Bildung einer kreuzförmigen Anordnung der Fugen, und wobei die Formsteine Verzahnungsmittel, insbesondere Abstandhalter, aufweisen, die an den aufrechten Seitenflächen der Formsteine ausgebildet sind zur Erzielung eines Verbundes zwischen den Formsteinen innerhalb der Erdreichabdeckung, gemäß dem Oberbegriff des Anspruchs 1. Eine solche Erdreichabdeckung ist z.B. aus der DE-29824681-U1 bekannt.

Erdreichabdeckungen dieser Art sind aus der Praxis bekannt. Problematisch ist dabei die Verlegung der Formsteine mit kreuzförmiger Anordnung der Fugen, auch Kreuzfuge genannt. Durch den fehlenden Versatz der Formsteine laufen die Fugen in Längs- und Querrichtung durch. Dies führt bei bekannten Erdreichabdeckungen zu dem Problem des mangelhaften Verbundes der Formsteine. In der Praxis werden solche Erdreichabdeckungen daher in der Regel für wenig belastete Erdreichabdeckungen eingesetzt.

Aus der DE 298 24 681 U1 ist eine Erdreichabdeckung bekannt, bei der die Formsteine im Wesentlichen die Gestalt von zwei Quadern aufweisen, die übereinander diagonal versetzt angeordnet sind. Hierdurch ergeben sich zwei winklig angeordnete komplementäre Auflagerflächen. Im Bereich der (horizontalen) Auflagerflächen sind zudem noch Funktionsflächen zur Verzahnung benachbarter Formsteine vorgesehen.

Hiervon ausgehend liegt der Erfindung die Aufgabe zu Grunde, Erdreichabdeckungen der eingangs genannten Art weiterzuentwickeln, insbesondere im Hinblick auf eine verbesserte Belastbarkeit.

Zur Lösung dieser Aufgabe wird eine Erdreichabdeckung mit den Merkmalen des Anspruchs 1 vorgeschlagen. Es ist demnach vorgesehen, dass
a) die Verzahnungsmittel in jeder der vier Ecken angeordnet sind,
b) die Verzahnungsmittel entweder als gegenüber den aufrechten Seitenflächen des Formsteins vorspringende Abstandhalter oder als gegenüber den Seitenflächen des Formsteins zurückspringende Vertiefungen ausgebildet sind,
c) die Abstandhalter bzw. Vertiefungen eines Formsteins zum formschlüssigen Eingriff mit entsprechenden Abstandhaltern bzw. Vertiefungen anderer Formsteine ausgebildet sind,
d) jeder Formstein einen Abstandhalter und drei Vertiefungen aufweist, die jeweils über Eck an den Formsteinen ausgebildet sind.

Auf diese Weise ist es möglich, dass die Formsteine in übereinstimmender Relativlage innerhalb der Erdreichabdeckung angeordnet sind, derart, dass sich aufgrund des Eingriffs der Abstandhalter und Vertiefungen horizontale Lasteinwirkungen auf einen Formstein auf zwei Formsteine benachbarter Reihen übertragen, wobei ein über Eck angeordneter Abstandhalter eines Formsteins mit drei über Eck angeordneten Vertiefungen dreier benachbarter Formsteine im Bereich einer Kreuzfuge im Eingriff steht.

Weitere vorteilhafte Ausgestaltungen der Erfindung betreffen die Konstruktion und Anordnung der Abstandhalter bzw. Vertiefungen.

Weiterhin kann vorgesehen sein, dass außer den Abstandhaltern im Bereich einer Ecke der Formsteine noch weitere Abstandhalter an den Seitenflächen der Formsteine angeordnet sind, und dass außer den Vertiefungen im Bereich einer Ecke der Formsteine noch weitere Vertiefungen an den Seitenflächen der Formsteine angeordnet sind, wobei die weiteren Abstandhalter und weiteren Vertiefungen zum formschlüssigen Eingriff ausgebildet sind.

Weitere vorteilhafte Ausgestaltungen der Erfindung betreffen die Konstruktion und Anordnung der weiteren Abstandhalter bzw. weiteren Vertiefungen.

Nachfolgend werden zwei bevorzugte Ausführungsbeispiele der Erfindung anhand der Zeichnung erläutert. In dieser zeigen:
- Fig. 1: ein erstes Ausführungsbeispiel eines erfindungsgemäßen Formsteins in räumlicher Darstellung,
- Fig. 2 bis Fig. 5: weitere räumliche Darstellungen des Formsteins gemäß Fig. 1 aus unterschiedlichen Ansichten,
- Fig. 6: eine Ansicht des Formsteins gemäß Fig. 1 von unten,
- Fig. 7: eine Draufsicht auf eine Erdreichabdeckung aus Formsteinen gemäß Fig. 1,
- Fig. 8: die Erdreichabdeckung gemäß Fig. 7 in räumlicher Darstellung,
- Fig. 9: eine Ansicht der Erdreichabdeckung gemäß Fig. 7 und 8 von unten,
- Fig. 10: ein zweites Ausführungsbeispiel eines erfindungsgemäßen Formsteins in einer räumlichen Darstellung,
- Fig. 11 bis Fig. 14: den Formstein gemäß Fig. 10 in weiteren räumlichen Darstellungen von verschiedenen Seiten,
- Fig. 15: eine Draufsicht auf den Formstein gemäß Fig. 10,
- Fig. 16: eine Ansicht des Formsteins gemäß Fig. 10 von unten,
- Fig. 17: eine Ansicht der Erdreichabdeckung aus Formsteinen gemäß Fig. 10 von unten, und
- Fig. 18: eine Draufsicht auf die Erdreichabdeckung gemäß Fig. 16.

In den Fig. 1 bis 9 einerseits und 10 bis 18 andererseits sind zwei Ausführungsbeispiele eines Formsteins zur Erstellung von Erdreichabdeckungen gezeigt. Es wird eingangs zunächst das Ausführungsbeispiel gemäß Fig. 1 bis 9 beschrieben und dann im Anschluss die Unterschiede zwischen dem zweiten Ausführungsbeispiel gemäß Fig. 10 bis 18 und dem ersten Ausführungsbeispiel.

Der Formstein 10 gemäß Fig. 1 bis 9 verfügt über eine ebene Oberseite 11, eine gegenüberliegende ebene Unterseite 12 sowie vier aufrechte Seitenflächen 13, 14, 15, 16. Der Formstein 10 ist im Grundriss rechteckig bzw. quadratisch ausgebildet mit vier Ecken 17, 18, 19, 20 im Übergang zwischen den Seitenflächen 13..16. Im Bereich jeder Ecke 17..20 sind Verzahnungsmittel am Formstein 10 ausgebildet, nämlich entweder Abstandhalter 21 oder Vertiefungen 22, 23, 24.

Der Abstandhalter 21 erstreckt sich im Bereich der Ecke 19 zwischen den beiden Seitenflächen 15 und 16. Der Abstandhalter 21 ist im Wesentlichen würfelförmig ausgebildet mit einer Abstandhalter-Oberseite 25 einer Abstandhalter-Unterseite 26 und vier Abstandhalter-Seitenflächen 27, 28, 29, 30.

Die Abstandhalter-Unterseite 26 verläuft auf Höhe der Unterseite 12 des Formsteins 10. Hiervon ausgehend erstrecken sich die Abstandhalter-Seitenflächen 27..30 in aufrechter Richtung bis etwa zur halben Höhe des Formsteins 10. Oberseitig abgeschlossen wird der Abstandhalter 21 von der Abstandhalter-Oberseite 25 die ausgehend von einer gedachten Mitte dachartig in Richtung der Abstandhalter-Seitenflächen 27..30 hin abfällt.

Der Abstandhalter 21 erstreckt sich sowohl im Bereich der Seitenfläche 16 als auch im Bereich der Seitenfläche 15, nämlich über die Ecke 19 hinweg. Die Abstandhalter-Seitenflächen 27..30 sind dabei im Grundriss zu den Seitenflächen 15, 16 parallel bzw. senkrecht verlaufend ausgebildet.

Die Vertiefungen 22 sind hinsichtlich Lage, Größe und Gestalt an den Abstandhalter 21 angepasst. Entsprechend erstrecken sich die Vertiefungen 22..24 ausgehend von der Unterseite 12 des Formsteins 10 bis etwa zur halben Höhe des Formsteins 10. Die Vertiefungen 22..24 verfügen über Vertiefungs-Seitenflächen 31, 32 sowie eine Vertiefungs-Oberseite 33, wobei die Vertiefungs-Oberseite 33 oberhalb der Abstandhalter-Oberseite 25 angeordnet ist. Die Vertiefungs-Oberseite 33 ist entsprechend der dachförmigen Gestalt der Abstandhalter-Oberseite 25 ausgebildet (Fig. 6).

Fig. 7 bis Fig. 9 zeigen die Verlegung von übereinstimmenden Formsteinen 10 zu einer Erdreichabdeckung 34. Innerhalb der Erdreichabdeckung 34 sind die Formsteine 10 mit Abstand zu benachbarten Formsteinen 10 verlegt, so dass zwischen den Formsteinen 10 bzw. den Seitenflächen 13..16 der Formsteine 10 Fugen gebildet werden, nämlich Längsfugen 35 und Querfugen 36. Die Formsteine 10 sind weiterhin so verlegt, dass die Längsfugen 35 und Querfugen 36 durchgehend ausgebildet sind. Dies führt zu einer Verlegung der Formsteine 10 mit Kreuzfugen, also sich rechtwinkelig schneidenden Längsfugen 35 und Querfugen 36. Entsprechend sind die Formsteine 10 ohne Versatz zueinander verlegt, nämlich in durchgehenden Längsreihen 37 und Querreihen 38.

Die Formsteine 10 sind innerhalb der Erdreichabdecküng 34 stets gleich orientiert, d.h. die Formsteine 10 sind derart angeordnet, dass der Abstandhalter 21 stets in die gleiche Richtung weist. Dies führt dazu, dass ein Abstandhalter 21 in drei Vertiefungen 22, 23, 24 dreier benachbarter Formsteine 10 eingreift (Fig. 9). Dies führt nicht nur zu einer Lastübertragung zwischen benachbarten Formsteinen 10 in Richtung der Längsreihen 37 und Querreihen 38, sondern auch in "diagonaler" Richtung, nämlich schräg über den Bereich einer Kreuzfuge hinweg auf Formsteine 10 benachbarter Längsreihen 37 und Querreihen 38. Auf diese Weise wird trotz der Verlegung der Formsteine 10 mit Kreuzfuge ein Horizontalverbund gewährleistet.

Da die Abstandhalter 21 und Vertiefungen 22..24 mit Abstand von der Oberseite 11 der Formsteine 10 enden, sind die Verzahnungsmittel bei verfüllten Fugen 35, 36 auch nicht sichtbar. Es wird auf diese Weise ein optisch ansprechendes Bild einer Erdreichabdeckung 34 geschaffen, ohne dass durch die Verzahnungsmittel Einbußen gegeben sind.

In Fig. 10 bis 18 ist ein zweiter Formstein 40 gezeigt, der soweit in wesentlichen Punkten mit dem Formstein 10 übereinstimmt. Soweit Übereinstimmung besteht, werden die gleichen Bezugszeichen wie im ersten Ausführungsbeispiel benutzt.

Der Formstein 40 ist hinsichtlich der Verzahnungsmittel übereinstimmend mit dem ersten Ausführungsbeispiel gemäß Fig. 1 bis 9 ausgebildet. Allerdings weist der Abstandhalter 41 und die Vertiefungen 42 bis 44 eine andere Gestalt oder andere Abmessungen auf als beim ersten Ausführungsbeispiel. Der Abstandhalter 41 und die Vertiefungen 42..44 sind im Grundriss gesehen mit geringeren Abmessungen versehen, weisen dafür aber eine größere Höhe auf, die sich insbesondere dadurch ergibt, dass die Abstandhalter-Oberseite 25 bzw. die Vertiefungs-Oberseite 33 eine deutlich größere Neigung und damit eine deutlich größere Höhe aufweist. Auf diese Weise erstrecken sich der Abstandhalter 41 und die Vertiefungen 42..44 über nahezu zwei Drittel der Höhe des Formsteins 10.

Ein wesentlicher Unterschied zwischen dem Ausführungsbeispiel gemäß Fig. 10 bis 18 und dem Ausführungsbeispiel gemäß Fig. 1 bis 9 besteht aber darin, dass der Formstein 40 bei dem zweiten Ausführungsbeispiel weitere, zusätzliche Abstandhalter 45 und Vertiefungen 46 aufweist. Die zusätzlichen Abstandhalter 45 sind an den benachbarten Seitenflächen 15, 16 angeordnet, und zwar etwa in Längsmitte derselben. Die hierzu korrespondierenden Vertiefungen 46 sind an den benachbarten Seitenflächen 13, 14 angeordnet.

Bei der Verlegung der Formsteine 40 ergibt sich zusätzlich zu der Verzahnung mittels der Abstandhalter 41 und der Vertiefungen 42..44 eine zusätzliche Verzahnung zwischen den Abstandhaltern 45 und den Vertiefungen 46 benachbarter Formsteine 40 quer zu den Längsfugen 35 und Querfugen 36.

Eine weitere Besonderheit besteht in leistenartigen Vorsprüngen 47, die jeweils zwischen einem Abstandhalter 41 bzw. einer Vertiefung 42..44 im Bereich einer Ecke 17..20 einerseits und Abstandhaltern 45 bzw. Vertiefungen 46 andererseits angeordnet sind. Die Vorsprünge 47 dienen zur Einhaltung einer gewissen Mindestbreite der Längsfugen 35 und Querfugen 36. Wie sich aus Fig. 17 ergibt, sind die Vorsprünge 47 nicht genau gegenüberliegend an den Seitenflächen 13..16 angeordnet, sondern mit Versatz zueinander, so dass die Vorsprünge 47 nicht gegeneinanderstoßen, sondern nebeneinander angeordnet sind und an einer gegenüberliegenden Seitenfläche 13..16 anliegen.

**Bezugszeichenliste**

| | | | |
|---|---|---|---|
| 10 | Formstein | 40 | Formstein |
| 11 | Oberseite | 41 | Abstandhalter |
| 12 | Unterseite | 42 | Vertiefung |
| 13 | Seitenfläche | 43 | Vertiefung |
| 14 | Seitenfläche | 44 | Vertiefung |
| 15 | Seitenfläche | 45 | Abstandhalter |
| 16 | Seitenfläche | 46 | Vertiefung |
| 17 | Ecke | 47 | Vorsprung |
| 18 | Ecke | | |
| 19 | Ecke | | |
| 20 | Ecke | | |
| 21 | Abstandhalter | | |
| 22 | Vertiefung | | |
| 23 | Vertiefung | | |
| 24 | Vertiefung | | |
| 25 | Abstandhalter-Oberseite | | |
| 26 | Abstandhalter-Unterseite | | |
| 27 | Abstandhalter-Seitenfläche | | |
| 28 | Abstandhalter-Seitenfläche | | |
| 29 | Abstandhalter-Seitenfläche | | |
| 30 | Abstandhalter-Seitenfläche | | |
| 31 | Vertiefungs-Seitenfläche | | |
| 32 | Vertiefungs-Seitenfläche | | |
| 33 | Vertiefungs-Oberseite | | |
| 34 | Erdreichabdeckung | | |
| 35 | Längsfuge | | |
| 36 | Querfuge | | |
| 37 | Längsreihe | | |
| 38 | Querreihe | | |

## Patentansprüche

1. Erdreichabdeckung aus Formsteinen (10,40) aus Beton, insbesondere aus Pflastersteinen oder aus Pflasterplatten, wobei die Formsteine (10, 40) eine rechteckige Grundrissgestalt aufweisen mit vier Ecken (17, 18, 19, 20) zwischen denen sich vier aufrechte Seitenflächen (13, 14, 15, 16) erstrecken, sowie eine Oberseite (11) und eine Unterseite (12), und wobei die Formsteine (10, 40) nebeneinander in Reihen (37,38) angeordnet sind und mehrere Reihen (37, 38) nebeneinander die Erdreichabdeckung (34) bilden, und wobei die Formsteine (10, 40) derart angeordnet sind, dass aufrechte Fugen (35, 36) zwischen Seitenflächen (13..16) jeweils benachbarter Formsteine (10, 40) ausgebildet sind, die mit einem Fugenfüllmaterial verfüllbar sind, und wobei die Formsteine (10, 40) ohne Versatz zueinander angeordnet sind unter Bildung einer kreuzförmigen Anordnung der Fugen (35, 36), und wobei die Formsteine (10, 40) Verzahnungsmittel, insbesondere Abstandhalter (21, 41, 45), aufweisen, die an den aufrechten Seitenflächen (13..16) der Formsteine (10,40) ausgebildet sind zur Erzielung eines Verbundes zwischen den Formsteinen (10, 40) innerhalb der Erdreichabdeckung (34), wobei die Verzahnungsmittel sich im Bereich der vier Ecken (17...20) und jeweils über Eck (17..20) erstrecken, nämlich beginnend an einer Seitenfläche (13..16) über die Ecke (17..20) hinweg bis in den Bereich einer benachbarten Seitenfläche (13..16), derart, dass ein Verzahnungsmittel eines Formsteins (10, 40) mit einem Verzahnungsmittel eines durch eine Kreuzfuge getrennten Formsteins (10,40) im Eingriff steht zur Erzielung eines Horizontalverbundes, **dadurch gekennzeichnet, dass**
a) die Verzahnungsmittel in jeder der vier Ecken (17..20) angeordnet sind,
b) die Verzahnungsmittel entweder als gegenüber den Seitenflächen (13..16) des Formsteins (10, 40) vorspringende Abstandhalter (21, 41) oder als gegenüber den Seitenflächen (13..16) des Formsteins (10, 40) zurückspringende Vertiefungen (22, 23, 24; 42, 43, 44) ausgebildet sind,
c) die Abstandhalter (21,41) bzw. Vertiefungen (22..24; 42..44) eines Formsteins (10, 40) zum formschlüssigen Eingriff mit entsprechenden Abstandhaltern (21, 41) bzw. Vertiefungen (22..24; 42..44) anderer Formsteine (10, 40) ausgebildet sind,
d) jeder Formstein (10, 40) einen Abstandhalter (21, 41) und drei Vertiefungen (22..24; 42..44) aufweist, die jeweils über Eck (17..20) an den Formsteinen (10, 40) ausgebildet sind.

2. Erdreichabdeckung nach Anspruch 1, **dadurch gekennzeichnet, dass** die Formsteine (10, 40) in übereinstimmender Relativlage innerhalb der Erdreichabdeckung (34) angeordnet sind, derart, dass sich aufgrund des Eingriffs der Abstandhalter (21, 41) und Vertiefungen (22..24; 42..44) horizontale Lasteinwirkungen auf einen Formstein (10, 40) auf zwei Formsteine (10, 40) benachbarter Reihen (37, 38) übertragen, wobei ein über Eck (17..20) angeordneter Abstandhalter (21, 41) eines Formsteins (10, 40) mit drei über Eck (17..20) angeordneten Vertiefungen (22..24; 42..44) dreier benachbarter Formsteine (10, 40) im Bereich einer Kreuzfuge im Eingriff steht.

3. Erdreichabdeckung nach Anspruch 1 oder einem der weiteren vorhergehenden Ansprüche, **dadurch gekennzeichnet, dass** sich die Abstandhalter (21, 41) ausgehend von der Unterseite (12) der Formsteine (10, 40) in Richtung der Oberseite (11) der Formsteine (10, 40) erstrecken und mit Abstand von der Oberseite (11) der Formsteine (10, 40) enden, derart, dass die Abstandhalter (21, 41) bei verfüllten Fugen (35, 36) nicht sichtbar sind.

4. Erdreichabdeckung nach Anspruch 1 oder einem der weiteren vorhergehenden Ansprüche, **dadurch gekennzeichnet, dass** die Abstandhalter (21, 41) im Grundriss rechteckig ausgebildet sind und aufrechte Seitenflächen (27, 28, 29, 30) der Abstandhalter (21, 41) parallel zu den Seitenflächen (13..16) des Formsteins (10,40) ausgerichtet sind.

5. Erdreichabdeckung nach Anspruch 1 oder einem der weiteren vorhergehenden Ansprüche, **dadurch gekennzeichnet, dass** die Abstandhalter (21, 41) und Vertiefungen (22..24; 42..44) eines Formsteins (10, 40) voneinander beabstandet sind.

6. Erdreichabdeckung nach Anspruch 1 oder einem der weiteren vorhergehenden Ansprüche, **dadurch gekennzeichnet, dass** sich die Vertiefungen (22..24; 42..44) ausgehend von der Unterseite (12) der Formsteine (10, 40) in Richtung der Oberseite (11) der Formsteine (10, 40) erstrecken und mit Abstand von der Oberseite (11) der Formsteine (10, 40) enden.

7. Erdreichabdeckung nach Anspruch 1 oder einem der weiteren vorhergehenden Ansprüche, **dadurch gekennzeichnet, dass** außer den Abstandhaltern (21, 41) im Bereich einer Ecke (17..20) der Formsteine (10, 40) noch weitere Abstandhalter (45) an den Seitenflächen (13..16) der Formsteine (10, 40) angeordnet sind, und dass außer den Vertiefungen (22..24; 42..44) im Bereich einer Ecke (17..20) der Formsteine (10, 40) noch weitere Vertiefungen (46) an den Seitenflächen (13..16) der Formsteine (10, 40) angeordnet sind, wobei die weiteren Abstandhalter (45) und weiteren Vertiefungen (46) zum formschlüssigen Eingriff miteinander ausgebildet sind.

8. Erdreichabdeckung nach Anspruch 7 oder einem der weiteren vorhergehenden Ansprüche, **dadurch gekennzeichnet, dass** die weiteren Abstandhalter (45) und weiteren Vertiefungen (46) etwa in Längsmitte einer jeweiligen Seitenfläche (13..16) angeordnet sind und von den Abstandhaltern (21, 41) und Vertiefungen (22..24; 42..44) im Bereich der Ecken (17..20) beabstandet sind.

9. Erdreichabdeckung nach Anspruch 7 oder einem der weiteren vorhergehenden Ansprüche, **dadurch gekennzeichnet, dass** zwischen den weiteren Abstandhaltern (45) und den Abstandhaltern (21,41) bzw. Vertiefungen (22..24; 42..44) einerseits und zwischen den weiteren Vertiefungen (46) und den Abstandhaltern (21, 41) bzw. Vertiefungen (22..24; 42..44) andererseits aufrechte, leistenartige Vorsprünge (47) an den Seitenflächen (13..16) angeordnet sind.

10. Erdreichabdeckung nach Anspruch 9, **dadurch gekennzeichnet, dass** die leistenartigen Vorsprünge (47) mit Abstand von der Oberseite (11) und der Unterseite (12) der Formsteine (10, 40) enden.

11. Erdreichabdeckung nach Anspruch 1 oder einem der weiteren vorhergehenden Ansprüche, **dadurch gekennzeichnet, dass** die Abstandhalter (21, 41) eine dachartig ausgebildete Oberseite (25) aufweisen, die zu der jeweilig angrenzenden Seitenfläche (13..16) des Formsteins (10, 40) hin ansteigend ausgebildet ist.

## Claims

1. Ground covering consisting of concrete moulded blocks (10, 40), in particular of paving blocks or of paving slabs, wherein the moulded blocks (10, 40) have a rectangular outline with four corners (17, 18, 19, 20) between which four upright lateral surfaces (13, 14, 15, 16) extend, and an upper side (11) and a lower side (12), and wherein the moulded blocks (10, 40) are arranged next to one another in rows (37, 38) and a plurality of rows (37, 38) next to one another form the ground covering (34), and wherein the moulded blocks (10, 40) are arranged such that upright joints (35, 36) are formed between lateral surfaces (13..16) of in each case adjacent moulded blocks (10, 40), which joints can be filled with a joint-filling material, and wherein the moulded blocks (10, 40) are arranged without offset with respect to one another to form a cross-shaped arrangement of the joints (35, 36), and wherein the moulded blocks (10, 40) have toothing means, in particular spacers (21, 41, 45), which are formed on the upright lateral surfaces (13..16) of the moulded blocks (10, 40) in order to achieve a connection between the moulded blocks (10, 40) within the ground covering (34), wherein the toothing means extend in the region of the four corners (17...20) and in each case across a corner (17..20), namely beginning at a lateral surface (13..16) and passing beyond the corner (17..20) into the region of an adjacent lateral surface (13..16) such that a toothing means of a moulded block (10, 40) engages with a toothing means of a moulded block (10, 40) separated by a cross-joint in order to achieve a horizontal connection, **characterized in that**
a) the toothing means are arranged in each of the four corners (17..20),
b) the toothing means are formed either as spacers (21, 41) projecting with respect to the lateral surfaces (13..16) of the moulded block (10, 40) or as depressions (22, 23, 24; 42, 43, 44) set back with respect to the lateral surfaces (13..16) of the moulded block (10, 40),
c) the spacers (21, 41) or depressions (22..24; 42..44) of a moulded block (10, 40) are designed to positively engage with corresponding spacers (21, 41) or depressions (22..24; 42..44) of other moulded blocks (10, 40),
d) each moulded block (10, 40) has one spacer (21, 41) and three depressions (22..24; 42..44) which are in each case formed across a corner (17..20) on the moulded blocks (10, 40).

2. Ground covering according to Claim 1, **characterized in that** the moulded blocks (10, 40) are arranged in a corresponding relative position within the ground covering (34) such that, owing to the engagement of the spacers (21, 41) and depressions (22..24; 42..44), horizontal load effects on a moulded block (10, 40) are transmitted to two moulded blocks (10, 40) of adjacent rows (37, 38), wherein a spacer (21, 41), arranged across a corner (17..20); of a moulded block (10, 40) engages in the region of a cross-joint with three depressions (22..24; 42..44), arranged across a corner (17..20), of three adjacent moulded blocks (10, 40).

3. Ground covering according to Claim 1 or one of the further preceding claims, **characterized in that** the spacers (21, 41) extend, starting from the lower side (12) of the moulded blocks (10, 40), in the direction of the upper side (11) of the moulded block (10, 40) and terminate at a distance from the upper side (11) of the moulded blocks (10, 40) such that the spacers (21, 41) are not visible when the joints (35, 36) are filled.

4. Ground covering according to Claim 1 or one of the further preceding claims, **characterized in that** the spacers (21, 41) have a rectangular form in outline and upright lateral surfaces (27, 28, 29, 30) of the spacers (21, 41) are oriented parallel to the lateral surfaces (13..16) of the moulded block (10, 40).

5. Ground covering according to Claim 1 or one of the further preceding claims, **characterized in that** the spacers (21, 41) and depressions (22..24; 42..44) of a moulded block (10, 40) are spaced from one another.

6. Ground covering according to Claim 1 or one of the further preceding claims, **characterized in that** the depressions (22..24; 42..44) extend, starting from the lower side (12) of the moulded blocks (10, 40), in the direction of the upper side (11) of the moulded blocks (10, 40) and terminate at a distance from the upper side (11) of the moulded blocks (10, 40).

7. Ground covering according to Claim 1 or one of the further preceding claims, **characterized in that**, apart from the spacers (21, 41) in the region of a corner (17..20) of the moulded blocks (10, 40), still further spacers (45) are arranged on the lateral surfaces (13..16) of the moulded blocks (10, 40), and **in that**, apart from the depressions (22..24; 42..44) in the region of a corner (17..20) of the moulded blocks (10, 40), still further depressions (46) are arranged on the lateral surfaces (13..16) of the moulded blocks (10, 40), wherein the further spacers (45) and further depressions (46) are designed to positively engage with one another.

8. Ground covering according to Claim 7 or one of the further preceding claims, **characterized in that** the further spacers (45) and further depressions (46) are arranged approximately in the longitudinal centre of a respective lateral surface (13..16) and are spaced from the spacers (21, 41) and depressions (22..24; 42..44) in the region of the corners (17..20).

9. Ground covering according to Claim 7 or one of the further preceding claims, **characterized in that** upright, strip-like projections (47) are arranged on the lateral surfaces (13..16) between the further spacers (45) and the spacers (21, 41) or depressions (22..24; 42..44) on the one hand and between the further depressions (46) and the spacers (21, 41) or depressions (22..24; 42..44) on the other hand.

10. Ground covering according to Claim 9, **characterized in that** the strip-like projections (47) terminate at a distance from the upper side (11) and the lower side (12) of the moulded blocks (10, 40).

11. Ground covering according to Claim 1 or one of the further preceding claims, **characterized in that** the spacers (21, 41) have a roof-like upper side (25) which is designed to rise towards the respectively adjoining lateral surface (13..16) of the moulded block (10, 40).

## Revendications

1. Pavage de sol constitué de blocs moulés (10, 40) en béton, en particulier de pavés ou de dalles de pavage, les blocs moulés (10, 40) présentant une forme en plan rectangulaire avec quatre coins (17, 18, 19, 20) entre lesquels s'étendent quatre faces latérales verticales (13, 14, 15, 16), ainsi qu'un côté supérieur (11) et un côté inférieur (12), et les blocs moulés (10, 40) étant disposés les uns à côté des autres en rangées (37, 38) et plusieurs rangées (37, 38) les unes à côté des autres formant le pavage de sol (34), et les blocs moulés (10, 40) étant disposés de telle sorte que des joints verticaux (35, 36) soient formés entre des faces latérales (13..16) de blocs moulés respectivement adjacents (10, 40), lesquels peuvent être remplis d'un matériau de remplissage de joints, et les blocs moulés (10, 40) étant disposés sans décalage les uns par rapport aux autres en formant un agencement en forme de croix des joints (35, 36), et les blocs moulés (10, 40) présentant des moyens de denture, en particulier des éléments d'espacement (21, 41, 45), qui sont réalisés sur les faces latérales verticales (13..16) des blocs moulés (10, 40) pour obtenir un assemblage entre les blocs moulés (10, 40) à l'intérieur du pavage de sol (34), les moyens de denture s'étendant dans la région des quatre coins (17..20) et chaque fois en coin (17..20), à savoir en commençant au niveau d'une face latérale (13..16) au-delà du coin (17..20) jusque dans la région d'une face latérale adjacente (13..16), de telle sorte qu'un moyen de denture d'un bloc moulé (10, 40) soit en prise avec un moyen de denture d'un bloc moulé (10, 40) séparé par un joint croisé afin d'obtenir un assemblage horizontal,
**caractérisé en ce que**
a) les moyens de denture sont disposés dans chacun des quatre coins (17..20),
b) les moyens de denture sont réalisés soit sous forme d'éléments d'espacement (21, 41) faisant saillie par rapport aux faces latérales (13..16) du bloc moulé (10, 40) soit sous forme de renfoncements (22, 23, 24 ; 42, 43, 44) en retrait par rapport aux faces latérales (13..16) du bloc moulé (10, 40),
c) les éléments d'espacement (21, 41), respectivement les renfoncements (22..24 ; 42..44), d'un bloc moulé (10, 40) sont réalisés en vue de l'engagement par correspondance de formes avec des éléments d'espacement correspondants (21, 41), respectivement des renfoncements (22..24 ; 42..44), d'autres blocs moulés (10, 40),
d) chaque bloc moulé (10, 40) présente un élément d'espacement (21, 41) et trois renfoncements (22..24 ; 42..44), qui sont réalisés à chaque fois en coin (17..20) au niveau des blocs moulés (10, 40).

2. Pavage de sol selon la revendication 1, **caractérisé en ce que** les blocs moulés (10, 40) sont disposés dans une position relative coïncidente à l'intérieur du pavage de sol (34) de telle sorte que sous l'effet de l'engagement des éléments d'espacement (21, 41) et des renfoncements (22..24 ; 42..44), des sollicitations de charges horizontales sur un bloc moulé (10, 40) soient transmises à deux blocs moulés (10, 40) de rangées adjacentes (37, 38), un élément d'espacement (21, 41) d'un bloc moulé (10, 40), disposé en coin (17..20) étant en prise avec trois renfoncements (22..24 ; 42..44) disposés en coin (17..20) de trois blocs moulés adjacents (10, 40) dans la région d'un joint croisé.

3. Pavage de sol selon la revendication 1 ou selon l'une quelconque des autres revendications précédentes, **caractérisé en ce que** les éléments d'espacement (21, 41) s'étendent à partir du côté inférieur (12) des blocs moulés (10, 40) dans la direction du côté supérieur (11) des blocs moulés (10, 40) et se terminent à distance du côté supérieur (11) des blocs moulés (10, 40) de telle sorte que les éléments d'espacement (21, 41) ne soient pas visibles lorsque les joints (35, 36) sont remplis.

4. Pavage de sol selon la revendication 1 ou selon l'une quelconque des autres revendications précédentes, **caractérisé en ce que** les éléments d'espacement (21, 41) sont réalisés en plan sous forme rectangulaire et des faces latérales verticales (27, 28, 29, 30) des éléments d'espacement (21, 41) sont orientées parallèlement aux faces latérales (13..16) du bloc moulé (10, 40).

5. Pavage de sol selon la revendication 1 ou selon l'une quelconque des autres revendications précédentes, **caractérisé en ce que** les éléments d'espacement (21, 41) et les renfoncements (22..24 ; 42..44) d'un bloc moulé (10, 40) sont espacés les uns des autres.

6. Pavage de sol selon la revendication 1 ou selon l'une quelconque des autres revendications précédentes, **caractérisé en ce que** les renfoncements (22..24 ; 42..44) s'étendent à partir du côté inférieur (12) des blocs moulés (10, 40) dans la direction du côté supérieur (11) des blocs moulés (10, 40) et se terminent à distance du côté supérieur (11) des blocs moulés (10, 40).

7. Pavage de sol selon la revendication 1 ou selon l'une quelconque des autres revendications précédentes, **caractérisé en ce qu'**à l'exception des éléments d'espacement (21, 41) dans la région d'un coin (17..20) des blocs moulés (10, 40), d'autres éléments d'espacement (45) sont disposés au niveau des faces latérales (13..16) des blocs moulés (10, 40), et **en ce qu'**à l'exception des renfoncements (22..24 ; 42..44) dans la région d'un coin (17..20) des blocs moulés (10, 40) encore d'autres renfoncements (46) sont disposés au niveau des faces latérales (13..16) des blocs moulés (10, 40), les autres éléments d'espacement (45) et les autres renfoncements (46) étant réalisés en vue d'un engagement par correspondance de formes les uns avec les autres.

8. Pavage de sol selon la revendication 7 ou selon l'une quelconque des autres revendications précédentes, **caractérisé en ce que** les autres éléments d'espacement (45) et les autres renfoncements (46) sont disposés approximativement au centre longitudinal d'une face latérale respective (13..16) et sont espacés des éléments d'espacement (21, 41) et des renfoncements (22..24 ; 42..44) dans la région des coins (17..20).

9. Pavage de sol selon la revendication 7 ou selon l'une quelconque des autres revendications précédentes, **caractérisé en ce qu'**entre les autres éléments d'espacement (45) et les éléments d'espacement (21, 41), respectivement les renfoncements (22..24 ; 42..44) d'une part et entre les autres renfoncements (46) et les éléments d'espacement (21, 41), respectivement les renfoncements (22..24 ; 42..44) d'autre part, sont disposées des saillies verticales (47) en forme de nervure au niveau des faces latérales (13..16).

10. Pavage de sol selon la revendication 9, **caractérisé en ce que** les saillies (47) en forme de nervure se terminent à distance du côté supérieur (11) et du côté inférieur (12) des blocs moulés (10, 40).

11. Pavage de sol selon la revendication 1 ou selon l'une quelconque des autres revendications précédentes, **caractérisé en ce que** les éléments d'espacement (21, 41) présentent un côté supérieur (25) réalisé en forme de toit qui est réalisé de manière à monter en direction de la face latérale adjacente respective (13..16) du bloc moulé (10, 40).
